# FASCICULE DE BREVET EUROPEEN

(11) **EP 0 100 249 B1**
(45) Date de publication et mention de la délivrance du brevet: **16.04.1986**
(21) Numéro de dépôt: 83401133.0
(22) Date de dépôt: 03.06.1983
(51) Int. Cl.: F15B 21/12, F15B 21/02

(54) **Dispositif électro-pneumatique, générateur d'impulsions temporisées de gaz**
Elektropneumatische Einrichtung; verzögerter Gasimpulserzeuger
Electropneumatic device; delayed gas pulse generator

(30) Priorité: 04.06.1982 FR 8209727
(43) Date de publication de la demande: 08.02.1984
(73) Titulaire: Cognard, Pierre, F-75017 Paris (FR)
(72) Inventeur: Cognard, Pierre, F-75017 Paris (FR)
(74) Mandataire: Laget, Jean-Loup

## Description

L'invention concerne un dispositif électro-pneumatique, générateur d'impulsions temporisées de gaz.

Il est connu d'utiliser des appareils électro- pneumatiques ou électroniques pour assurer des opérations répétitives de dosage de produits liquides ou pâteux, comme les colles, les résines, les huiles, les graisses, les solvants, les réactifs divers, ou même les pâtes à souder ou à braser. Ces produits doivent en général être délivrés en quantité déterminée à partir d'un réservoir. A cet effet, on utilise des applicateurs qui, au moyen d'un levier ou d'une pédale de commande, assurent le dosage tout en permettant à l'opérateur d'avoir les mains libres. Ces appareils font en général appel à des électrovannes assurant le débit total des impulsions d'air.

Cela conduit à un surdimensionnement de l'électrovanne se traduisant par une consommation de courant importante, la puissance en cycle pouvant dépasser 12 W, et entraîne également un surdimensionnement du transformateur.

En outre, les calories dégagées par ce type d'électrovanne augmentent la température de l'air. Par voie de conséquence, bien que cet air ait une pression déterminée, l'échauffement engendre une impulsion de plus grande énergie, avec pour corollaire une modification des doses de produit délivrées.

L'un des buts de l'invention est de prévoir l'élimination de ces sources de problèmes, c'est-à-dire d'obtenir un dispositif électro-pneumatique sobre en énergie, et qui, ne chauffant pas l'air des impulsions successives, procurera des doses de produit ayant une meilleure répétitivité.

L'invention a pour objet un dispositif électro-pneumatique générateur d'impulsions temporisées de gaz, alimenté par une source de gaz à pression déterminée, caractérisé en ce qu'il comporte : un circuit pneumatique à trois branches, comprenant respectivement un détendeur, un générateur de dépression et une électrovanne, pour appliquer respectivement à une cellule pneumatique à mémoire, une pression, une dépression, et un signal de pression gazeuse, pour le pilotage de la cellule ; et un circuit électrique comprenant un temporisateur et un contact manoeuvrable assurant l'alimentation de l'électrovanne par l'intermédiaire d'un pont de diodes.

Selon d'autres caractéristiques de l'invention : la cellule pneumatique à mémoire délivre à sa sortie la pression en provenance du détendeur ou la dépression en provenance du générateur de dépression suivant que l'électrovanne est alimentée ou non. Le temporisateur est à plusieurs gammes de temps et comporte un bouton compte-tours pour visualiser les durées.

D'autres caractéristiques ressortent de la description qui suit faite avec référence au dessin annexé sur lequel on peut voir :
un schéma symbolique simplifié d'un exemple de réalisation d'un dispositif électro-pneumatique générateur d'impulsions temporisées de gaz.

En se reportant au dessin, on peut voir que le dispositif électro-pneumatique selon l'invention est alimenté en gaz sous pression par une source extérieure 14. Un filtre 1 à 5 ou 20 microns par exemple, à régulateur incorporé, délivre une pression fixe comprise par exemple entre 3 et 7 bars. La sortie du filtre 1 alimente un détendeur 4 et un manomètre 5. Le détendeur 4 est réglable dans les gammes de valeurs suivantes, par exemple : 0 à 1,3 bar, 0,1 à 4,5 bars, ou 0,1 à 8 bars, suivant les applications désirées.

Un régulateur de pression 6, alimenté par le filtre 1, est préréglé sur une valeur adéquate permettant un bon fonctionnement d'un générateur de dépression 9 par l'intermédiaire d'un régulateur de débit 10 miniature. Le générateur de dépression 9 fonctionne correctement même sous 0,5 bar.

Une électrovanne 7, alimentée en gaz par le filtre 1, pilote une cellule pneumatique 8 à 3 voies, à mémoire, qui est alimentée en pression par le détendeur 4 et en dépression par le générateur de dépression 9. Cette cellule délivre un signal utilisable en 15, c'est-à-dire soit une pression, soit une dépression.

Lorsque l'électrovanne 7 est fermée, la sortie du générateur 9 de dépression est directement reliée à la sortie 15 d'utilisation de la cellule 8. Ainsi, lorsque le dispositif est utilisé pour commander un applicateur de produit liquide, et que ce produit est placé dans un distributeur du type seringue, cartouche ou réservoir, la dépression empêche le gouttage.

Dans la partie électrique du dispositif, une alimentation en courant alternatif 22 alimente le primaire d'un transformateur 20 par l'intermédiaire d'un fusible 23, sous le contrôle d'un interrupteur général 24, muni d'un voyant lumineux alimenté par le secondaire en position « poussez », c'est-à-dire en position de marche de l'interrupteur.

Un commutateur 25 est prévu au secondaire pour sélectionner le mode de fonctionnement : continu ou par cycle. Un temporisateur 3 et un contact manoeuvrable 19 alimentent chacun dans une phase un pont de diodes 18. Ce pont de diodes assure l'alimentation en courant redressé de l'électrovanne 7. Un voyant lumineux 11 visualise l'alimentation de l'électrovanne 7. Le contact 19 est par exemple un contact à pédale ou à main, mais il peut accepter toute forme automatisée de fermeture, telle que relais, contact de proximité ou de fin de course, ou analogue.

Le commutateur 25 est équipé d'un voyant lumineux alimenté en position « poussez ». Dans cette position, l'alimentation du pont diodes 18 est assurée directement par le commutateur 25, le temporisateur 3 étant hors circuit : il s'agit donc du mode de fonctionnement en continu. Lorsque le commutateur 25 est en position « tirez », l'alimentation du pont diodes se fait par l'intermédiaire du temporisateur 3 et le voyant du commutateur est éteint : il s'agit du mode de fonctionnement par cycle.

Le temporisateur dispose de plusieurs gammes de temps 17. Il peut être constitué par un interrupteur statique temporisé dont les gammes de temps s'étendent de 60 ms à 160 ms par exemple. Son temps d'immunité aux microcoupures est supérieur à 20 ms et sa durée de vie électrique est supérieure à 100 M cycles. Ce temporisateur est équipé d'un potentiomètre linéaire 16 de grande qualité et d'un bouton compte-tours 21 servant au repérage arbitraire des durées.

Lorsque le circuit électrique est en fonctionnement, le pont de diodes 18 alimente l'électrovanne 7 qui est de très petites dimensions et qui consomme par exemple entre 20 et 30 mA. Le temporisateur 3 permet par son bouton 21 d'afficher la durée désirée du signal de pression gazeuse destiné au pilotage de la cellule 8. La cellule 8 bascule alors en position active et délivre à la sortie 15 la pression établie par le détendeur 4 pour commander l'application du produit. A la fin du temps affiché sur le temporisateur 3, l'électrovanne 7 n'est plus alimentée et la cellule 8 rebascule à sa position de repos, appliquant de nouveau à la sortie 15 la dépression en provenance du générateur 9.

Le dispositif objet de l'invention est destiné à délivrer des impulsions d'air ou de gaz neutre tel que l'azote par exemple. Ces impulsions de durée réglable par le temporisateur 3 agissent sur un distributeur de produits constitué par des seringues de diverses capacités, de 1 à 35 cm³ par exemple, par des cartouches de 75 à 360 cm³ par exemple, ou encore par des réservoirs en métal ou en matière plastique.

Les impulsions peuvent également être utilisées pour la commande de valves pneumatiques à produit, de type clapet ou diaphragme par exemple. Elles peuvent aussi, de façon plus générale commander tout système pneumatique pendant un temps prédéterminé et répétitif.

Les avantages procurés par le dispositif selon l'invention sont liés essentiellement à la très faible consommation de l'électrovanne 7 qui commande la cellule pneumatique 8 et contrôle ainsi des débits de gaz très importants.

Grâce à la cellule à mémoire pneumatique 8, le dispositif assure une distribution de produits placés dans des conteneurs reliés à la sortie, avec une grande souplesse de réglage et une grande fiabilité.

En raison des petites dimensions de l'électrovanne 7 et de sa faible consommation, on peut utiliser un transformateur 20 de 10 VA par exemple, c'est-à-dire de faibles dimensions. De ce fait, l'ensemble du dispositif peut être logé dans un coffret de 2 dm³ environ, ce qui permet de l'insérer dans des automatismes sans poser de problème d'encombrement. Dans l'exemple de réalisation de l'invention décrit ci-dessus, la puissance en cycle consommée par l'électrovanne 7 est inférieure à 1 w.

## Revendications

1. Dispositif électro-pneumatique, générateur d'impulsions temporisées de gaz, alimenté par une source (14) de gaz à pression déterminée, caractérisé en ce qu'il comporte : un circuit pneumatique à trois branches comprenant respectivement un détendeur (4), un générateur de dépression (9) et une électrovanne (7), pour appliquer respectivement à une cellule pneumatique à mémoire (8) une pression, une dépression et un signal de pression gazeuse pour le pilotage de la cellule (8) ; et un circuit électrique comprenant un temporisateur (3) et un contact manœu- vrable (19) assurant l'alimentation de l'électrovanne (7) par l'intermédiaire d'un pont de diodes (18).

2. Dispositif selon la revendication 1, caractérisé en ce que la cellule pneumatique à mémoire (8) délivre à sa sortie (15) la pression en provenance du détendeur (4) ou la dépression en provenance du générateur de dépression (9) suivant que l'électrovanne (7) est alimentée ou non.

3. Dispositif selon la revendication 1, caractérisé en ce que le temporisateur (3) est à plusieurs gammes de temps (17) et comporte un bouton compte-tours (21) pour visualiser les durées.

## Claims

1. Electro-pneumatic device generating timed gas pulses, which is supplied from a source (14) of gas at predetermined pressure, characterised in that it comprises : a pneumatic circuit with three branches comprising respectively a pressure reducing valve (4), a negative-pressure generator (9) and an electrically operated valve (7), for applying respectively to a pneumatic memory cell (8) a pressure, a negative pressure and a gas pressure signal for the control of the cell (8) ; and an electrical circuit comprising a timer (3) and an operatable or movable contact (19) for supplying the electrically operated valve (7) through the agency of a diode bridge (18).

2. Device according to claim 1, characterised in that the pneumatic memory cell (8) delivers at its output (15) the pressure coming from the pressure reducing valve (4) or the negative pressure coming from the negative-pressure generator (9) depending on whether the eiectri- cally operated valve (7) is or is not energised.

3. Device according to claim 1, characterised in that the timer (3) has a plurality of time ranges (17) and comprises a revolution counter button (21) for showing the periods of time visually.

## Patentansprüche

1. Elektropneumatische Einrichtung als Erzeuger für verzögerte Gasimpulse, gespeist durch eine Quelle (14) für unter bestimmtem Druck stehendes Gas, dadurch gekennzeichnet, daß sie aus einem pneumatischen Kreis mit drei Zweigen besteht, die ein Druckminderventil (4) bzw. einen Unterdruckerzeuger (9) bzw. ein Magnetventil (7) enthalten, welche einer pneumatischen Speicherzelle (8) einen Druck bzw. einen Unterdruck bzw. ein Gasdrucksignal zum Steuern der Zelle (8) zuführen, und einem elektrischen Kreis mit einem Verzögerungsglied (3) und einem Schaltkontakt (19), der die Speisung des Magnetventils (7) über eine Diodenbrücke (18) herbeiführt.

2. Einrichtung nach Anspruch 1, dadurch gekennzeichnet, daß die pneumatische Speicherzelle (8) an ihrem Ausgang (15) den von dem Druckminderventil (4) herrührenden Druck oder den von dem Unterdruckerzeuger (9) herrührenden Unterdruck abgibt, je nachdem, ob das Magnetventil (7) gespeist wird oder nicht.

3. Einrichtung nach Anspruch 1, dadurch gekennzeichnet, daß das Verzögerungsglied (3) mehrere Zeitbereiche (17) besitzt und einen Drehzählerknopf (21) aufweist, um die Zeitdauern sichtbar zu machen.
